# EUROPÄISCHE PATENTSCHRIFT

(11) **EP 2 050 867 B1**
(45) Veröffentlichungstag und Bekanntmachung des Hinweises auf die Patenterteilung: **27.11.2019**
(21) Anmeldenummer: 08105243.3
(22) Anmeldetag: 05.09.2008
(51) Int. Cl.: D21F 7/00, D21G 9/00

(54) **Regeleinrichtung und Verfahren zur Feuchteregelung einer Papierbahn sowie Trockenpartie**
Regulating device and method for regulating the moisture level of a paper web and drying section
Dispositif de réglage et procédé de réglage d'humidité d'une bande de papier et partie sèche

(30) Priorität: 17.10.2007 DE 102007049777
(43) Veröffentlichungstag der Anmeldung: 22.04.2009
(73) Patentinhaber: Siemens Aktiengesellschaft, 80333 München (DE)
(72) Erfinder: Fricke, Christian, 30989 Gehrden (DE); Furumoto, Herbert, 91052 Erlangen (DE)

(56) Entgegenhaltungen:
- WO-A1-00/01882
- DE-A1- 19 612 155
- DE-C- 724 895
- US-A- 3 687 802
- US-B1- 6 440 270

## Beschreibung

Die Erfindung betrifft eine Regeleinrichtung zur Feuchteregelung einer Papierbahn in einer Trockenpartie einer Papiermaschine, welche mindestens einen mit Dampf beheizbaren Trockenzylinder aufweist. Eine solche Trockenpartie ist Bestandteil einer Papiermaschine zur Herstellung von Papier als Bahnware aus einer Fasersuspension, dem so genannten Stoff. Aus dem Stand der Technik sind Trockenpartien bekannt, welche eine Vielzahl von beheizbaren Trockenzylindern aufweisen. Die Anzahl der Trockenzylinder beträgt dabei bis zu 100. Im Betrieb läuft die herzustellende Papierbahn über die Oberfläche der Trockenzylinder, wobei durch Wärmeübergang vom Trockenzylinder auf die Papierbahn das in der Papierbahn enthaltene Wasser verdampft wird.

Die Beheizung der Trockenzylinder erfolgt nach dem Stand der Technik üblicherweise durch Wasserdampf. Dazu wird Wasserdampf mit einem bestimmten Druck in die Trockenzylinder geleitet. Der Eingangsdruck wird dabei durch eine Druckregelung konstant gehalten. Dampfmenge und -druck werden so gewählt, dass der Dampf im Trockenzylinder weitgehend kondensiert. Dadurch wird die Kondensationsenthalpie des Dampfes an die Trockenzylinder abgegeben. Durch diesen Phasenübergang wird die größtmögliche Heizleistung sichergestellt. Da die Kondensationstemperatur und der Druck in einer festen, eindeutigen Beziehung zueinander stehen, entspricht die Regelung des Dampfdruckes letztlich einer Temperaturregelung der Trockenzylinder. Da die pro Zeiteinheit umgesetzte Dampfmenge jedoch nicht bekannt ist, ist letztlich auch die im Trockenzylinder deponierte Wärmemenge nicht bekannt. Ein zu großer Eintrag von Wärmeenergie in die durchlaufende Papierbahn führt somit zur Übertrocknung des Papiers, so dass dieses mittels einer Nachbefeuchtung wieder auf einen gewünschten Feuchte-Sollwert eingestellt werden muss. Sofern die im Trockenzylinder deponierte Wärmemenge zu gering ist, ist die aus der Maschine auslaufende Papierbahn zu feucht.

Zur Lösung dieses Problems wird die Feuchte einer auslaufenden Papierbahn hinter der Trockenpartie mittels eines Feuchtesensors gemessen.

US 6,440,270 B1 beschreibt ein Verfahren zum kontrollierten Betrieb einer Trocknungseinheit, wobei die Oberflächentemperatur von Trockenzylinder anhand von gemessenen Größen bestimmt wird.

Die DE 724 895 C beschreibt eine Trockenpartie einer Papiermaschine, bei der ein Feuchtigkeitsmesser den Endwert der Feuchtigkeit des Erzeugnisses erfasst und danach einen, die Trockenmittelzufuhr steuernden, Regler beeinflusst.

US 3,687,802 beschreibt darüber hinaus eine Kontrolleinrichtung für eine Papiermaschine.

DE 196 12 155 C2 beschreibt ein Verfahren zur Regelung eines Trocknungsprozesses, bei dem verschiedene, variable Energieströme einem zu trocknenden Produkt, insbesondere Papier, zugeführt werden und schrittweise ein Verhältnis der Energieströme unter Minimieren der Energiegesamtkosten eingestellt wird.

WO 00/01882 A1 beschreibt ein Verfahren zur Herstellung eines Vliesstoffes aus Cellulose, Kunststoff oder Glasfasern unter Verwendung einer Fuzzy-Regelung.

Ausgehend von diesem Stand der Technik liegt der Erfindung die Aufgabe zugrunde, ein Verfahren und eine Regeleinrichtung zur Feuchteregelung einer Papierbahn in einer Trockenpartie bereitzustellen, welche eine Papierbahn mit vorgebbaren Feuchtegehalt bereitzustellen vermag.

Die Aufgabe wird erfindungsgemäß gelöst durch eine Regeleinrichtung zur Feuchteregelung einer Papierbahn in einer Trockenpartie einer Papiermaschine, welche mindestens einen mit Dampf beheizbaren Trockenzylinder aufweist, wobei ein Betriebsregler vorgesehen ist, mit welchem die den Trockenzylindern zugeführte Wärmemenge durch Regelung einer den Trockenzylindern zugeführten Dampfmenge auf einen Sollwert regelbar ist und eine Vorsteuereinrichtung vorhanden ist, aus welcher der Sollwert des Betriebsreglers vorbestimmbar und mittels einer Einrichtung zur Bestimmung eines Feuchte-Ist-Wertes korrigierbar ist. Die Vorsteuereinrichtung umfasst ein neuronales Netz. Ferner ist eine Einrichtung zur Detektion eines Abrisses der durchlaufenden Papierbahn vorhanden, wobei die Einrichtung dazu vorgesehen ist, statt der Regelung der Wärmemenge eine Regelung der Temperatur der Trockenzylinder vorzunehmen.

Weiterhin besteht die Lösung der Aufgabe in einem Verfahren zur Feuchteregelung einer Papierbahn in einer Trockenpartie einer Papiermaschine, welche mindestens einen mit Dampf beheizten Trockenzylinder aufweist, bei welchen zunächst mittels einer Vorsteuereinrichtung mit einem neuronalen Netz ein Sollwert für den Wärmebedarf der Trockenzylinder ermittelt wird, die den Trockenzylindern zugeführte Wärmemenge auf diesen Sollwert mittels eines Betriebsreglers geregelt wird und nachfolgend anhand eines Feuchte-Ist-Wertes nach der Trockenpartie mittels einer Einrichtung zur Bestimmung des Feuchte-Ist-Wertes der Sollwert für den Wärmebedarf mit einem Korrekturwert versehen wird. Die Regelung der Wärmemenge erfolgt über die Regelung einer den Trockenzylindern zugeführten Dampfmenge. Ferner erfolgt bei Abriss der durchlaufenden Papierbahn statt der Regelung der Wärmemenge eine Regelung der Temperatur der Trockenzylinder.

Erfindungsgemäß wurde erkannt, dass die Feuchte einer Papierbahn am Auslauf einer Trockenpartie zuverlässig geregelt werden kann, wenn statt einer Dampfdruckregelung eine Dampfmengenregelung verwendet wird. Über die Regelung der Dampfmenge ist die in der Trockenpartie umgesetzte Wärmemenge bis auf einen konstanten Verlustfaktor bekannt. Diese kann daher an die aus der Papierbahn zu verdampfende Menge Wasser angepasst werden. Sofern die Trockenzylinder mit einem flüssigen Wärmeträger beheizt werden, kann aus der Temperaturdifferenz zwischen Ein- und Auslauf und der Durchflussmenge die umgesetzte Wärme eindeutig bestimmt werden. Durch die Regelung der umgesetzten Wärme anstelle der Temperatur wird der Zusammenhang zwischen der Regelgröße und der aus dem Papier verdampften Menge Wasser linear. Der Regler weist somit keine Nichtlinearitäten mehr auf.

Um die Qualität der Regelung zu erhöhen, wird erfindungsgemäß vorgeschlagen, den Dampfmengenregler mit einer Vorsteuerung zu kombinieren. Die Vorsteuerung liefert einen theoretisch berechneten Wert für die aus dem Papier zu verdampfende Wassermenge. Aus diesem theoretischen Wert wird eine benötigte Wärmemenge berechnet und über den Betriebsregler den Trockenzylindern zugeführt. Ein am Auslauf der Maschine bestimmter Feuchtewert dient weiterhin zur Ansteuerung des Betriebsreglers. Dieser wird jedoch nur noch zur Korrektur des theoretisch berechneten Wertes benötigt.

Die Vorsteuereinrichtung umfasst ein neuronales Netz. Ein solches Netz besteht aus einer Vielzahl von Eingangsneuronen, welche jeweils einen Eingangswert entgegennehmen und einer Vielzahl von versteckten "hidden"-Neuronen, welchen mit den Eingangsneuronen und untereinander verbunden sind und je eine mathematische Operation auf die Eingangswerte durchführen. Die so berechneten Ausgangswerte der versteckten Neuronen werden einem Ausgang zugeführt. Die mathematischen Operationen, die Anzahl der Neuronen und die Verknüpfungen sind dabei so gewählt, dass das neuronale Netz zu jedem n-Tupel von Eingangswerten eine zu verdampfende Wassermenge oder einen Heizwärmebedarf als Ausgangswert bereitstellt.

Es handelt sich besonders bevorzugt um ein lernfähiges neuronales Netz. Dieses ist in der Lage, aus langfristigen Regelabweichungen, welche den benötigten Wärmewert verändern, selbsttätig neue Sollwerte zu generieren, welche dann im weiteren Betrieb keiner oder geringerer Korrekturen bedürfen.

Die Eingangswerte werden der Vorsteuerung entweder durch Sensoren entlang der Papiermaschine zur Verfügung gestellt oder aus den Regeleinrichtungen anderer Maschinenteile ausgelesen oder vom Betriebspersonal über einen Wahlschalter eingestellt.

Die Vorsteuerung kann in einer Ausführungsform der Erfindung in Hardware, beispielsweise aus diskreten Bauelementen, als ASIC oder mittels programmierbarer Logikbausteine erstellt werden. In einer weiteren Ausführungsform kann die Vorsteuereinrichtung und/oder der zugeordnete Betriebsregler auch als Software erstellt werden, welche durch einen Mikroprozessor verarbeitet wird.

Die Regeleinrichtung umfasst eine Einrichtung zur Detektion eines Abrisses der durchlaufenden Papierbahn. Aufgrund der Regelung der zugeführten Wärmemenge stellt sich auf dem Trockenzylinder zusammen mit der durchlaufenden Papierbahn und der darin enthaltenen Menge Wasser eine Mischtemperatur ein.

Beim Abriss der Papierbahn und konstanter Wärmezufuhr steigt daher die Temperatur der Trockenzylinder unkontrolliert an. Somit wird bei detektiertem Abriss der Papierbahn auf die bekannte Temperaturregelung umgeschaltet. Diese Temperaturregelung kann als Druckregelung ausgeführt sein.

Die hier beschriebene Vorsteuereinrichtung kann für jeden Trockenzylinder einer Papiermaschine vorgesehen werden. Eine besonders einfache Regelung wird jedoch dadurch erzielt, dass die Vorsteuereinrichtung und der Betriebsregler nur einfach vorhanden sind und die in der gesamten Trockenpartie umzusetzende Wärmemenge festlegen. Die Aufteilung der Wärmemenge auf die verschiedenen Trockenzylinder einer Trockenpartie erfolgt dann durch eine Vielzahl einfacher Regler, welchen der mit einer Konstante modifizierte Sollwert des Betriebsreglers zugeführt wird. Durch die Wahl der Konstanten kann dabei der in jedem Zylinder umgesetzte Anteil der Gesamtwärme festgelegt werden.

Um ein detaillierteres Verständnis der oben beschriebenen Merkmale der vorliegenden Erfindung zu ermöglichen, wird im Folgenden eine genauere Beschreibung der oben kurz zusammengefassten Erfindung unter Bezugnahme auf Ausführungsbeispiele angegeben. Es wird jedoch darauf hingewiesen, dass die beigefügten Zeichnungen lediglich typische Ausführungsform der Erfindung zeigen und daher ihren Umfang nicht einschränken, da die Erfindung andere, ebenso wirksame Ausführungsformen zulassen kann. Die Erfindung wird im Hinblick auf verschiedene funktionale Bauelemente beschrieben. Dabei wird darauf hingewiesen, dass solche funktionalen Bauelemente durch Hardware- und/oder Softwarebauelementen umgesetzt werden können, die zum Durchführen der spezifischen Funktionen dienen.
- Fig. 1: zeigt eine Prinzipskizze für die Feuchteregelung einer Vortrockenpartie,
- Fig. 2: zeigt die Prinzipskizze der Feuchteregelung einer Nachtrockenpartie,
- Fig. 3: zeigt die Aufteilung der nach Fig. 1 oder 2 bestimmten Gesamtwärmemenge auf eine Vielzahl von Trockenzylindern.

Fig. 1 zeigt schematisch eine Vortrockenpartie VTP mit einem beheizten Trockenzylinder 30 und einer durchlaufenden Papierbahn 33. Diese Darstellung ist rein schematisch und bedeutet nicht, dass lediglich ein einzelner beheizbarer Trockenzylinder vorhanden ist.

Über die Leitung 26 wird ein Wärmeträgermedium, Dampf, zugeführt. Die Menge des zugeführten Dampfes lässt sich über Ventil 8 einstellen und über die Durchflussmessung 31 bestimmen.

Der Betriebsregler 1 regelt die über Ventil 8 zugeführte Dampfmenge auf einen vorgegebenen Sollwert. Der Betriebsregler stellt damit den Grundregelkreis dar. Der Sollwert setzt sich aus einem theoretisch vorbestimmten Wert aus der Vorsteuereinrichtung 2 und mehreren Korrekturwerten zusammen. Die Korrekturwerte können aus der Regelung 3 der Feuchte der durchlaufenden Papierbahn und aus der Vorsteuereinrichtung 21, 22 und 23 bestimmt werden. Daneben sind weitere Korrekturwerte möglich. Der Betriebsregler wird beispielsweise alle 2 Sekunden abgetastet.

Die Vorsteuereinrichtung 2 bestimmt aus einer Vielzahl von Eingangsgrößen eine spezifische Basiswassermenge bezogen auf die Stoffmenge (m_{wasser}/m_{stoff}) und gibt diese über Leitung 24 aus. Die zur Vorhersage verwendeten Eingangsgrößen sind wie folgt: Über Anschluss 11 wird die Geschwindigkeit vᵢₛₜ der Papiermaschine bereitgestellt. Über Eingang 12 steht ein Datensatz zur Verfügung, welcher die Eigenschaften eines Anstrichmaterials oder einer Leimung repräsentiert. Über Anschluss 13 und 14 werden Informationen über den verwendeten Stoff und die daraus herzustellende Papiersorte eingegeben. Leitung 15 übermittelt Informationen über den Arbeitspunkt der Papiermaschine. Leitung 16 repräsentiert Daten über die verwendeten Siebe und Pressdrücke. Ein Sortenwechsel wird über Anschluss 18 angezeigt. Somit kann die Regelung bis zum Erreichen eines stabilen Betriebszustandes nach Sortenwechsel einen geänderten Wert für die Basiswassermenge ausgeben oder die Vorsteuerung für diesen Zeitraum vollständig außer Betrieb setzen. Sofern zusätzlich zur Vortrockenpartie eine Nachtrockenpartie vorgesehen ist, so können auch deren Betriebsparameter über Leitung 17 bei der Vorsteuerung der Basiswassermenge berücksichtigt werden.

Bei der Vorsteuerung selbst handelt es sich um ein neuronales Netz. Die Basiswassermenge wird beispielsweise ereignisgesteuert ausgegeben, also bei Änderung einer Eingangsgröße oder automatisiert, z.B. alle 16 Sekunden. Die Vorsteuerung gibt auf Leitung 19 eine maximal zulässige Geschwindigkeit der Papiermaschine aus, welche zur Regelung aller Komponenten der Nass- und Trockenpartie herangezogen wird. Damit wird verhindert, dass der Trockenpartie eine Papiermenge zugeführt wird, welche diese in der Durchlaufzeit nicht mehr bearbeiten kann. Zusätzlich kann auf Leitung 20 ein Wert für eine Geschwindigkeits-Rampe angegeben werden.

Die Vorsteuerung gibt auf Leitung 24 eine Basiswassermenge, normiert auf die Stoffmenge aus. Neben der Basiswassermenge auf Leitung 24, welche im Wesentlichen von Strich, Stoff und Sorte abhängig ist, gibt die Vorsteuerung auf Leitung 25 einen Zusatzsollwert aus, um einen kurzfristig höheren oder niedrigeren Wassergehalt zu berücksichtigen, beispielsweise bei Sortenwechsel. Dieser Zusatzsollwert 25 wird zum Wert der angestrebten Papierfeuchte addiert und auf Leitung 4 einem Feuchteregler 3 zugeführt. Weiterhin ist eine Messeinrichtung vorgesehen, welche die tatsächlich vorhandene Papierfeuchte am Auslauf der Vortrockenpartie misst und als Ist-Wert dem Feuchteregler 3 über Leitung 5 zur Verfügung stellt. Aus dem Vergleich von Soll- und Istwert errechnet der Regler 3 einen Wert, welche zum Basiswasserwert 24 addiert wird. Dabei kann die Korrektur zu einer höheren oder niedrigeren Wassermenge führen. Der Zusatztrockenbedarf wird synchron mit der Messung der Feuchte aus der Vorsteuereinrichtung 2 abgefragt, beispielsweise alle 60 Sekunden.

Zur Korrektur langfristiger Abweichungen steht ein in der Vorsteuereinrichtung 2 berechneter Wert 21 zur Verfügung. Dieser wird nach Integration über die Zeit auch auf Anschluss 22 ausgegeben und im Addierer 23 summiert. Die Elemente 21, 22 und 23 stellen somit einen PI-Regler dar. Die Integrationszeit dieses Reglers beträgt dabei mehrere Minuten bis Stunden. Auch dieser langfristige Korrekturwert wird zur Basiswassermenge auf Anschluss 24 addiert. Somit steht am Eingang des Multiplizierers 27 ein mit Korrekturwerten optimierter Wert für die aktuell zu verdampfende Wassermenge, bezogen auf die Stoffmenge, zur Verfügung.

Über Anschluss 28 wird die pro Zeiteinheit aus dem Stoffauflauf austretende Stoffmenge dem Multiplizierer 27 zur Verfügung gestellt, so dass an dessen Ausgang eine absolute, zu verdampfende Wassermenge berechnet wird. Die Stoffmenge wird dabei etwa alle 10 bis 120 Sekunden bestimmt. Da sich eine Änderung der Stoffmenge nicht sofort auf den Wärmebedarf der Trockenpartie auswirkt, sondern erst nach Durchlauf des Papiers durch die Nasspartie, wird der Wert auf Leitung 28 durch ein Verzögerungsglied 29 geleitet. Dieser Wert wird auch einer optional vorhandenen Nachtrockenpartie zur Verfügung gestellt.

Der Berechner 6 errechnet aus der absolut pro Zeiteinheit zu verdampfenden Wassermenge einen Wärmebedarf, welcher in der Trockenpartie benötigt wird. Somit steht am Ausgang des Berechners 6 ein Sollwert für die Dampfmenge zur Verfügung, welche vom Betriebsregler 1 an die Vortrockenpartie geliefert wird. Der Berechner 6 kann auch einen Begrenzer enthalten, welcher den maximal ausgegebenen Wärmewert auf die in der verwendeten Vortrockenpartie umsetzbare Wärmemenge begrenzt. Neben dem Betriebsregler 1 steht ein Abrissregler 7 zur Verfügung. Sofern dieser den Abriss der Papierbahn detektiert, wird zur Vermeidung einer unzulässig hohen Betriebstemperatur der Vortrockenpartie VTP von der Regelung der zugeführten Wärmemenge auf die Regelung der Temperatur umgeschaltet. Diese Regelung geschieht bei dampfbeheizten Trockenzylindern dadurch, dass vom Betriebsdruck 9 auf den Abrissdruck 10 umgeschaltet wird und durch den Abrissregler 7 der Dampfdruck konstant gehalten wird.

Fig. 2 zeigt die Regelung einer Nachtrockenpartie NTP mit einem beheizten Trockenzylinder 30 und einer durchlaufenden Papierbahn 33. Diese Darstellung ist rein schematisch und bedeutet nicht, dass lediglich ein einzelner beheizbarer Trockenzylinder vorhanden ist.

Auch diese Regeleinrichtung besteht aus einem Betriebsregler 1, welcher die Dampfmenge und damit die Wärmemenge aus dem Zufluss 26 über ein Ventil 8 regelt. Der Betriebsregler stellt somit den Grundregelkreis dar. Ebenso ist der Abrissregler 7 identisch vorhanden. Auch die Regelung der Nachtrockenpartie enthält eine Vorsteuereinrichtung 2. Diese erhält dieselben Eingangssignale 11 bis 15 und 18 wie die Vortrockenpartie, um daraus eine Basiswassermenge 24 zu berechnen. Langfristige Korrekturen zur Basiswassermenge werden über den PI-Regler 21, 22 und 23 bestimmt und zu der Basiswassermenge addiert. Die Berechnung der theoretischen Basiswassermenge 24 ist jedoch in der Nachtrockenpartie erleichtert, da der Feuchte-Ist-Wert des Papiers am Auslauf der Vortrockenpartie bekannt ist. Dieser Ist-Wert muss in der Vorsteuereinrichtung nur noch um den Einfluss von Strich oder Leimung und nichtdampfabhängiger Trocknung korrigiert werden. Hierzu steht ebenfalls ein neuronales Netz zur Verfügung.

Die aus der Vorsteuerung bestimmte Basiswassermenge pro Stoffmenge 24 wird wiederum mit dem Ausgangswert eines Feuchtereglers 3 korrigiert. Der Feuchteregler 3 gibt die Differenz zwischen einem Feuchtesollwert der Nachtrockenpartie 4 und einem gemessenen Istwert 5 am Ende der Nachtrockenpartie aus. Dieser korrigierte Basiswasserwert wird wieder am Multiplizierer 27 zur Verfügung gestellt. Dort erfolgt die Multiplikation mit der aufgebrachten Stoffmenge 28, deren Wert von der Steuerung der Vortrockenpartie an die Nachtrockenpartie durchgereicht wird. Um die Verzögerung durch die Durchlaufzeit durch die Vortrockenpartie auszugleichen, ist ein weiteres Delay-Glied 29 vorgesehen. Die am Ausgang des Multiplizieres 27 zur Verfügung gestellte absolute Wassermenge wird wieder vom Berechner und Begrenzer 6 in eine Wärmemenge bzw. einen Dampfmengenstrom umgerechnet, welche die Eingangsgröße des Betriebsreglers 1 bildet.

Sofern die Nachtrockenpartie an ihrer Kapazitätsgrenze arbeitet und keine weitere Feuchtigkeit mehr aus der Papierbahn abzuführen vermag, wird dieser Zustand über Anschluss 17 an die Vorsteuereinrichtung 2 der Vortrockenpartie signalisiert. Die VorsLeuerung 2 der Vortrockenpartie gibt dann einen Zusatzsollwert 25 aus, welcher eine erhöhte Wärmemenge für die Vortrockenpartie bewirkt. Somit wird der Nachtrockenpartie weniger feuchtes Papier zugeführt, so dass der vorgegebene Feuchte-Sollwert des Endproduktes wieder erreichbar ist.

Auch die Vorsteuerung der Nachtrockenpartie kann ihre maximal zulässige Geschwindigkeit und eine maximale Änderungsgeschwindigkeit über Leitung 19 und 20 signalisieren.

Fig. 3 zeigt im rechten Bildteil beispielhaft eine Vortrockenpartie oder eine Nachtrockenpartie mit einer Vielzahl beheizter Trockenzylinder 30a, 30b, 30c,.... Jedem Trockenzylinder 30 ist ein Regelventil 8a, 8b, 8c,... zugeordnet. Dieses ist an eine gemeinsame Dampfzuführung 26 angeschlossen.

Ein Dampfmengenmesser 31 misst die über Leitung 26 den Trockenzylindern 30a, 30b, 30c,... zugeführte Dampfmenge. Diese Ist-Dampfmenge wird dem Betriebsregler 1 zugeführt. Der zur Trocknung der durchlaufenden Papierbahn notwendige Sollwert gelangt aus dem Berechner 6 in den Betriebsregler 1. Die weiteren vorgelagerten Regeleinrichtungen aus Fig. 1 und 2 sind der Einfachheit halber nicht dargestellt.

Um eine Aufteilung der Gesamtwärmemenge auf die einzelnen Trockenzylinder 30a, 30b, 30c,... zu ermöglichen, wird der Ausgangswert des Betriebsreglers 1 mit einer Konstanten k₁, k₂, k₃,..., kₙ pro Trockenzylinder multipliziert. Die Konstanten k₁, k₂, k₃,..., kₙ legen dabei den Anteil der Gesamtwärmemenge fest, welcher in jedem der Trockenzylinder 30a, 30b, 30c,... umgesetzten wird. Das modifizierte Ausgangssignal wird durch eine Abrissumschaltung 7a, 7b, 7c,... pro Trockenzylinder durchgeschleift und auf je einen Regler 32a, 32b, 32c,... geleitet. Dieser regelt im Betrieb den Dampfdruck jedes einzelnen Trockenzylinders auf den modifizierten Sollwert, so dass die Summe der in allen Trockenzylindern umgesetzten Wärmemengen der vom Betriebsregler 1 bestimmten Wärmemenge entspricht. Sofern die Abrissumschalter 7a, 7b, 7c, einen Abriss der Papierbahn über das Abrisssignal detektieren, wird das Eingangssignal der Regler 32a, 32b, 32c mit einem konstanten Sollwert für den Dampfdruck verbunden. In diesem Fall regeln die Regler 32a, 32b, 32c,... die Temperatur der Trockenzylinder 30a, 30b, 30c,... auf eine vorgebbare Solltemperatur. Bei Wiederanlaufen der Maschine verbindet der Abrissregler 7 die Regelvorrichtung 32 wieder mit dem durch die Konstanten k₁, k₂, k₃,..., kₙ modifizierten Sollwert aus dem Betriebsregler 1. Damit werden die Trockenzylinder wieder auf die umgesetzte Wärmemenge geregelt.

## Patentansprüche

1. Regeleinrichtung zur Feuchteregelung einer Papierbahn (33) in einer Trockenpartie einer Papiermaschine, welche mindestens einen mit Dampf beheizbaren Trockenzylinder (30) aufweist, wobei ein Betriebsregler (1) vorgesehen ist, mit welchem die den Trockenzylindern (30) zugeführte Wärmemenge durch Regelung einer den Trockenzylindern (30) zugeführten Dampfmenge auf einen Sollwert regelbar ist, **dadurch gekennzeichnet, dass** eine Vorsteuereinrichtung (2) vorhanden ist, aus welcher der Sollwert des Betriebsreglers (1) vorbestimmbar und mittels einer Einrichtung zur Bestimmung eines Feuchte-Ist-Wertes (5, 3) korrigierbar ist, wobei die Vorsteuereinrichtung (2) ein neuronales Netz umfasst, **dass** eine Einrichtung zur Detektion eines Abrisses der durchlaufenden Papierbahn (33) vorhanden ist und **dass** die Einrichtung zur Detektion eines Abrisses (7) dazu vorgesehen ist, statt der Regelung der Wärmemenge eine Regelung der Temperatur der Trockenzylinder vorzunehmen.

2. Regeleinrichtung nach Anspruch 1, **dadurch gekennzeichnet, dass** die Vorsteuereinrichtung (2) eine Maschinengeschwindigkeit (11) der Papiermaschine und/oder eine Stoffzusammensetzung (13) der Papierbahn und/oder eine herzustellende Papiersorte (14) und/oder ein Anstrichmaterial (12) der Papierbahn und/oder einen Pressdruck (16) der Papiermaschine und/oder einen Betriebszustand einer nachgeordneten Trockenpartie (17) als Eingangswerte verwendet.

3. Trockenpartie einer Papiermaschine mit einer Regeleinrichtung nach einem der Ansprüche 1 bis 2.

4. Trockenpartie nach Anspruch 3, **dadurch gekennzeichnet, dass** diese eine Vortrockenpartie (VTP) und eine Nachtrockenpartie (NTP) aufweist.

5. Verfahren zur Feuchteregelung einer Papierbahn (33) in einer Trockenpartie einer Papiermaschine, welche mindestens einen mit Dampf beheizten Trockenzylinder (30) aufweist, welches die folgenden Schritte enthält:
• Bestimmen eines Sollwertes für den Wärmebedarf der Trockenzylinder mittels einer Vorsteuereinrichtung (2) mit einem neuronalen Netz,
• Regelung der den Trockenzylindern zugeführten Wärmemenge auf den Sollwert mittels eines Betriebsreglers (1),
• Bestimmung eines Feuchte-Ist-Wertes (5) nach der Trockenpartie mittels einer Einrichtung zur Bestimmung des Feuchte-Ist-Wertes und Korrektur des Sollwertes für den Wärmebedarf mit diesem Feuchte-Ist-Wert,
• **wobei** die Regelung der Wärmemenge über die Regelung einer den Trockenzylindern zugeführten Dampfmenge erfolgt,
• **und wobei** bei Abriss der durchlaufenden Papierbahn statt der Regelung der Wärmemenge eine Regelung der Temperatur der Trockenzylinder erfolgt.

6. Verfahren nach Anspruch 5, **dadurch gekennzeichnet, dass** der Sollwert für den Wärmebedarf in der Vorsteuereinrichtung (2) aus einer Maschinengeschwindigkeit (11) der Papiermaschine und/oder einer Stoffzusammensetzung (13) der Papierbahn und/oder einer herzustellenden Papiersorte (14) und/oder einem Anstrichmaterial (12) der Papierbahn und/oder einem Pressdruck (16) der Papiermaschine bestimmt wird.

7. Verfahren nach einem der Ansprüche 5 oder 6, **dadurch gekennzeichnet, dass** die Vorsteuereinrichtung zusätzlich einen Wert für die zulässige Geschwindigkeit der Papiermaschine ausgibt.

8. Verfahren nach einem der Ansprüche 5 bis 7, wobei die Trockenpartie eine Vortrockenpartie (VTP) und eine Nachtrockenpartie (NTP) aufweist, **dadurch gekennzeichnet, dass** die Vorsteuereinrichtung der Vortrockenpartie in Abhängigkeit des Betriebszustandes der Nachtrockenpartie eine Korrektur zum Sollwert für den Wärmebedarf ausgibt.

9. Verfahren nach einem der Ansprüche 5 bis 8, **dadurch gekennzeichnet, dass** der Sollwert für den Wärmebedarf in Abhängigkeit der der Trockenpartie zugeführten Papiermenge modifiziert wird.

10. Verfahren nach einem der Ansprüche 5 bis 9, **dadurch gekennzeichnet, dass** langfristige Abweichungen des Sollwertes für den Wärmebedarf in der Vorsteuereinrichtung korrigiert werden.

11. Verfahren nach einem der Anspruch 5 bis 10, **dadurch gekennzeichnet, dass** die Regelung der Temperatur der Trockenzylinder durch Regelung des Dampfdruckes des den Trockenzylindern zugeführten Dampfes erfolgt.

## Claims

1. Regulating device for moisture regulation in a paper web (33) in a drying section of a paper machine, which has at least one drying cylinder (30) which can be heated using steam, wherein an operation regulator (1) is provided, with which the quantity of heat supplied to the drying cylinders (30) is able to be regulated to a setpoint value by regulating a quantity of steam supplied to the drying cylinders (30),
**characterised in that**
a pilot device (2) is present, from which the setpoint value of the operation regulator (1) can be predetermined and corrected by means of a device for determining an actual moisture value (5, 3), wherein the pilot device (2) comprises a neural network, **that** a device for detecting a tear in the continuous paper web (33) is present and **that** the device for detecting a tear (7) is provided to undertake a regulation of the temperature of the drying cylinder instead of a regulation of the quantity of heat.

2. Regulating device according to claim 1, **characterised in that** the pilot device (2) uses a machine speed (11) of the paper machine and/or a material composition (13) of the paper web and/or a paper type (14) to be produced and/or a coating material (12) of the paper web and/or an applied pressure (16) of the paper machine and/or an operating state of a downstream drying section (17) as input values.

3. Drying section of a paper machine with a regulating device according to one of claims 1 to 2.

4. Drying section according to claim 3, **characterised in that** said drying section has a pre-drying section (VTP) and a post-drying section (NTP).

5. Method for moisture regulation in a paper web (33) in a drying section of a paper machine, which has at least one drying cylinder (30) which is heated with steam, which contains the following steps:
• determining a setpoint value for the heat requirement of the drying cylinder by means of a pilot device (2) with a neural network,
• regulating the quantity of heat supplied to the drying cylinders to the setpoint value by means of an operation regulator (1),
• determining an actual moisture value (5) after the drying section by means of a device for determining the actual moisture value and correcting the setpoint value for the heat requirement using said actual moisture value,
• **wherein** the regulation of the quantity of heat takes place via the regulation of a quantity of steam supplied to the drying cylinders,
• **and wherein,** in the event of a tear in the continuous paper web, a regulation of the temperature of the drying cylinders takes place instead of the regulation of the quantity of heat.

6. Method according to claim 5, **characterised in that** the setpoint value for the heat requirement is determined in the pilot device (2) from a machine speed (11) of the paper machine and/or a material composition (13) of the paper web and/or a paper type (14) to be produced and/or a coating material (12) of the paper web and/or an applied pressure (16) of the paper machine.

7. Method according to one of claims 5 or 6, **characterised in that** the pilot device additionally outputs a value for the permissible speed of the paper machine.

8. Method according to one of claims 5 to 7, wherein the drying section has a pre-drying section (VTP) and a post-drying section (NTP), **characterised in that** the pilot device of the pre-drying section outputs a correction to the setpoint value for the heat requirement as a function of the operating state of the post-drying section.

9. Method according to one of claims 5 to 8, **characterised in that** the setpoint value for the heat requirement is modified as a function of the quantity of paper supplied to the drying section.

10. Method according to one of claims 5 to 9, **characterised in that** long-term deviations in the setpoint value for the heat requirement are corrected in the pilot device.

11. Method according to one of claims 5 to 10, **characterised in that** the regulation of the temperature of the drying cylinder takes place by regulation of the steam pressure of the steam supplied to the drying cylinders.

## Revendications

1. Dispositif de réglage de l'humidité d'une bande (33) de papier dans une partie sèche d'une machine à papier, qui a au moins un cylindre (30) de séchage pouvant être chauffé par de la vapeur, dans lequel il est prévu un régleur (1) du fonctionnement, par lequel la quantité de chaleur apportée aux cylindres (30) de séchage peut être réglée à une valeur de consigne, en réglant une quantité de vapeur apportée aux cylindres (30) de séchage, **caractérisé en ce que** il y a un dispositif (2) pilote, par lequel la valeur de consigne du régleur (1) de fonctionnement peut être déterminée à l'avance et peut être corrigée au moyen d'un dispositif de détermination d'une valeur (3) réelle d'humidité, le dispositif (2) pilote comprenant un réseau neuronal, **en ce qu'**il y a un dispositif de détection d'une déchirure de la bande (33) de papier qui passe, et **en ce que** le dispositif de détection d'une déchirure est prévu pour effectuer, au lieu du réglage de la quantité de chaleur, un réglage de la température des cylindres de séchage.

2. Dispositif de réglage suivant la revendication 1, **caractérisé en ce que** le dispositif (2) pilote utilise comme valeurs d'entrée une vitesse (11) de la machine à papier et/ou une composition (13) de matière de la bande de papier et/ou une sorte (14) de papier à fabriquer et/ou une matière (12) d'enduction de la bande de papier et/ou une pression (16) de presse de la bande de papier et/ou un état de fonctionnement d'une partie (17) de séchage en aval.

3. Partie de séchage d'une machine à papier ayant un dispositif de réglage suivant l'une des revendications 1 à 2.

4. Partie de séchage suivant la revendication 3, **caractérisée en ce qu'**elle a une partie (VTP) de pré-séchage et une partie (NTP) de post-séchage.

5. Procédé de réglage de l'humidité d'une bande (33) de papier dans une partie de séchage d'une machine à papier, laquelle a au moins un cylindre (30) de séchage chauffé par de la vapeur, qui comporte les stades suivants :
• détermination d'une valeur de consigne du besoin de chaleur des cylindres de séchage, au moyen d'un dispositif pilote ayant un réseau neuronal,
• réglage de la quantité de chaleur apportée aux cylindres de séchage à la valeur de consigne, au moyen d'un régleur (1) de fonctionnement,
• détermination d'une valeur (5) réelle d'humidité après la partie de séchage, au moyen d'un dispositif de détermination de la valeur réelle de l'humidité, et correction de la valeur de consigne du besoin de chaleur par cette valeur réelle d'humidité,
• dans lequel le réglage de la quantité de chaleur s'effectue par le réglage d'une quantité de vapeur apportée aux cylindres de séchage,
• et dans lequel, s'il se produit une déchirure de la bande de papier qui passe, il s'effectue, au lieu du réglage de la quantité de chaleur, un réglage de la température des cylindres de séchage.

6. Procédé suivant la revendication 5, **caractérisé en ce que** l'on détermine la valeur de consigne du besoin de chaleur dans le dispositif (2) pilote à partir d'une vitesse (11) de la machine à papier et/ou d'une composition (13) de matière de la bande de papier et/ou d'une sorte (14) de papier à fabriquer et/ou d'une matière (12) d'enduction de la bande de papier et/ou d'une pression (16) de presse de la machine à papier.

7. Procédé suivant l'une des revendications 5 ou 6, **caractérisé en ce que** le dispositif pilote donne, en outre, une valeur de la vitesse admissible de la machine à papier.

8. Procédé suivant l'une des revendications 5 à 7, dans lequel la partie de séchage a une partie (VTP) de pré-séchage et une partie (NTP) de post-séchage, **caractérisé en ce que** le dispositif pilote de la partie de pré-séchage donne, en fonction de l'état de fonctionnement de la partie de post-séchage, une correction de la valeur de consigne du besoin de chaleur.

9. Procédé suivant l'une des revendications 5 à 8, **caractérisé en ce que** l'on modifie la valeur de consigne du besoin de chaleur en fonction de la quantité de papier apportée à la partie de séchage.

10. Procédé suivant l'une des revendications 5 à 8, **caractérisé en ce que** l'on corrige des écarts à long terme de la valeur de consigne du besoin de chaleur dans le dispositif pilote.

11. Procédé suivant l'une des revendications 5 à 10, **caractérisé en ce que** le réglage de la température des cylindres de séchage s'effectue en réglant la pression de la vapeur apportée aux cylindres de séchage.
